# EUROPÄISCHE PATENTSCHRIFT

(11) **EP 0 925 568 B1**
(45) Veröffentlichungstag und Bekanntmachung des Hinweises auf die Patenterteilung: **15.11.2006**
(21) Anmeldenummer: 97941856.3
(22) Anmeldetag: 29.08.1997
(51) Int. Cl.: G08G 5/06

(54) **MENSCH-MASCHINE-SCHNITTSTELLE FÜR FLUGHAFEN-VERKEHRSKONTROLLZWECKE**
MAN-MACHINE INTERFACE FOR AIRPORT TRAFFIC CONTROL
INTERFACE HOMME-MACHINE POUR LE CONTROLE DE LA CIRCULATION SUR UN AEROPORT

(30) Priorität: 03.09.1996 DE 19635679
(43) Veröffentlichungstag der Anmeldung: 30.06.1999
(73) Patentinhaber: SIEMENS AKTIENGESELLSCHAFT, 80333 München (DE)
(72) Erfinder: VANDEVOORDE, Jean-Claude, B-1820 Steenkokkerzeel (BE); CASTOR, Robert, D-85716 Unterschleissheim (DE); JELU, André, B-3300 Tienen (BE)
(86) Internationale Anmeldenummer: PCT/DE1997/001896
(87) Internationale Veröffentlichungsnummer: WO 1998/010398

(56) Entgegenhaltungen:
- EP-A- 0 714 082
- EP-A- 0 725 283
- WO-A-97/32291
- DE-A- 4 216 281
- DE-A- 4 304 562
- DE-A- 19 504 923
- FR-A- 2 634 945
- FR-A- 2 668 012
- GB-A- 2 289 556
- US-A- 4 365 315
- US-A- 5 211 463
- MONZEL F G ET AL: "SURFACE MOVEMENT GUIDANCE AND CONTROL SYSTEM" ELECTRICAL COMMUNICATION, 1.Januar 1993, Seiten 51-59, XP000360408
- KIESEWALTER ET AL.: "COMPUTERIZED TAXIWAY CONTROL SYSTEMS IMPROVE AIRPORT CAPACITY UTILIZATION" ENGINEERING AND AUTOMATION, Bd. 13, Nr. 5, 1.September 1991, Seiten 8-13, XP000272524

## Beschreibung

Die Erfindung betrifft eine Mensch-Maschine-Schnittstelle (Man-Machine-Interface, MMI) für Flughafen-Verkehrskontrollzwecke gemäß dem Oberbegriff des Anspruchs 1.

Ein Darstellungsgerät zum Einsatz auf Flughäfen ist bereits aus der EP 0 725 283 A1 bekannt. Dort werden die für die Flugkontrolle erforderlichen Informationen auf einem herkömmlichen Bildschirm dargestellt. Nachteilig ist dabei jedoch deren Größe, die das Sichtfeld der Controller beeinträchtigt.

Eine ähnliche Einrichtung ist auch aus der EP 0 714 082 A2 bekannt. Neben den bereits erwähnten Nachteilen besteht das Problem, daß derartige Bildschirme bei Sonnenlicht nicht benutzbar sind.

Ein System zur Flugverkehrskontrolle wird in der GB 2 289 556 A beschrieben. Nachteilig ist dabei jedoch, daß auf dem Bildschirm eine Vielzahl von Informationen dargestellt werden, so daß die Gefahr besteht, daß Kollisionen zwischen Flugzeugen bzw. Fahrzeugen nicht rechtzeitig erkannt werden.

Der Artikel "Surface Movement Guidance and Control System" (Electrical Communication, 1993, Romford, Essex, GB) befasst sich mit der Erhöhung der Sicherheit des Flughafenverkehrs. Es wird angeregt, automatische Erfassungs- und Steuersysteme zur Unterstützung der Fluglotsen einzusetzen.

Die Mensch-Maschine-Schnittstellen, MMI von Flughafenkontrollzentren, z.B. auf dem Tower, bestehen bisher aus relativ kleinen Bildschirmen, die gruppenweise nebeneinander angeordnet sind. Die Bildschirme stehen in Verbindung mit Recheneinheiten, in denen die Informationen, die auf einem Flughafen anfallen, gesammelt, aufbereitet und in eine darstellungsfähige Form gebracht werden. Beispiele, insbesondere die Aufbereitung, sind der US-PS 5 374 932, der US-PS 5 485 151 und der US-PS 5 262 784 zu entnehmen.

Es ist Aufgabe der Erfindung, die genannten Nachteile zu vermeiden und eine verbesserte Mensch-Maschine-Schnittstelle zu schaffen.

Diese Aufgabe wird durch eine Mensch-Maschine-Schnittstelle mit den Merkmalen des Anspruchs 1 gelöst. Vorteilhafte Weiterbildungen sind in den abhängigen Ansprüchen beschrieben.

Bildschirme über 19 Zoll werden bisher auf den Towern von Flughäfen nicht verwendet, es wurde zwar bereits die Verwendung von Bildschirmen bis zu 21 Zoll diskutiert, zu einem Einsatz ist es jedoch bisher noch nicht gekommen. Die bisherigen Bildschirmgrößen wurden als durchaus zufriedenstellend angesehen. Weiterhin wurden Nachteile in einer Einschränkung des Sichtbereichs der Controller gesehen. Überraschenderweise bietet die erfindungsgemäße Bildschirmgröße jedoch mehr Vorals Nachteile.

Erfindungsgemaß ist vorgesehen, daß die MMI interaktionsfähig ausgebildet ist. Die bisher bekannten MMI für Flughäfen weisen eine Trennung zwischen der Darstellungseinheit und den Schalteinrichtungen, die vorzugsweise als Keyboards ausgebildet sind, auf. Dies erfordert von den Controllern eine erhöhte Konzentration und eine dauernde Kontrolle, ob die richtigen Schaltelemente betätigt worden sind. Eine interaktionsfähige Ausführung beseitigt diese Nachteile und erlaubt ein sichereres Arbeiten als bisher.

Es ist weiterhin vorgesehen, daß die MMI nicht nur eine bisher unbekannte Größe sondern auch eine Ausbildung als Flachbildschirm aufweist. Hierdurch ist es überraschenderweise möglich, auch Bildschirme mit großen Formaten, z.B. mit Bildschirmdiagonalen über 100 cm, so im Sichtbereich von Controllern auf den Flughafentowern anzuordnen, daß genügend Sicht auf die Runways, die Taxiways etc. bleibt. Bei den bisher verwendeten Monitoren war dies wegen der großen Bautiefe nicht möglich. Besonders vorteilhaft ist dabei eine Ausführung des Flachbildschirms, die eine hohe Auflösung hat und bei Tages(Sonnen)licht, benutzbar ist. Bei Tageslicht benutzbare Flachbildschirme sind bereits bekannt, so z.B. aus der Druckschrift "Tageslichttaugliche Flachdisplays" der Siemens AG, Bereich Datentechnik, von Oktober 1995. Diese bekannten Flachbildschirme weisen jedoch nur eine Bildschirmdiagonale von 10,4 Zoll auf und sind daher nicht geeignet, die Vielzahl der Informationen, die in einem Flughafentower auf dem Bildschirm erscheinen müssen, wiederzugeben. Um die Tageslichttauglichkeit zu erreichen, weisen die bekannten Flachbildschirme Booster-Lichtquellen auf. Entsprechende Maßnahmen sind auch für die großen Flachbildschirme und ihre Überlagerungsdarstellungen vorgesehen.

Zur Erleichterung der Arbeit des Controllers ist vorteilhaft vorgesehen, daß die Bildschirme als Touchscreens zur integrierten Darstellung und Bedienung von Kontrolleinrichtungen, z.B. Stop bars etc. eines Flughafens ausgebildet sind, um so eine unmittelbare Verkehrsführung auf den Flughafen zu ermöglichen. So lassen sich noch besser als mit einer "blind" zu bedienenden Tastatur und einer Maus sicher und ohne daß der Bediener die Blickrichtung wechseln muß, Befehle und Bedienungsanweisungen im Tower geben.

Es ist dabei vorteilhaft vorgesehen, daß auf dem Bildschirm der MMI Menüs und Fenster darstellbar sind, die über eine Tastatur ergänzt und verändert sowie in Windows-Technik, z.B. mit Hilfe einer Maus, aufgerufen werden können. So ist neben den Schaltfunktionen auf dem gleichen Bildschirm und somit für den Controller als integrierter Vorgang, auch die Korrektur und Anpassung von Daten, die verkehrswesentlich sind, möglich. So können alle mit dem Verkehr auf einem Flughafen zusammenhängenden Vorgänge an einem Platz bearbeitet werden, dies führt zu einer besonders vorteilhaften Einmann-Bedienungsmöglichkeit, in verkehrsschwachen Zeiten auch für einen Großflughafen.

Auf dem Bildschirm werden vorteilhaft die Bewegungsflächen der Flug- und/oder Fahrzeuge auf dem Flughafen, vorzugsweise als bearbeitetes Video, dargestellt. Durch die Verwendung eines Großbildschirmes, vorzugsweise mit einer Diagonalen über 100 cm, ist bei ausreichend hohem Auflösungsvermögen die Darstellung der Hauptverkehrsflächen auch eines Großflughafens möglich. Die zumindest zwei Runways und die Taxiways können sowohl als bearbeitetes Video als auch gegebenenfalls als Rohvideo dargestellt werden, wobei dem bearbeiteten Video auch die Positionen von Stop bars, von weiteren Signalgebern, von Sensoren sowie ihre Schalt- und Anzeigezustände aufgegeben bzw. überlagert werden können. Die Flugzeuge können dabei mit ihrer Flugnummer und gegebenenfalls auch mit ihrer Typbezeichnung dargestellt werden. Trotz dieser vielen Details ist mit dem erfindungsgemäßen Bildschirm über 19 bzw. 21 Zoll, insbesondere jedoch bei sehr großen Formaten, die notwendige Übersicht gegeben.

Vorzugsweise zur Darstellung auf Freiflächen, z.B. in den Ekken oder an den Seiten der Videos, ist vorgesehen, daß Flugzeuge, die sich im Anflug befinden, vorzugsweise alphanumerisch aufgelistet bzw. Flugzeuge, die vor kurzer Zeit den Flughafen verlassen haben, ebenfalls alphanumerisch aufgelistet, angegeben werden. So erhält der Controller einen vollständigen Überblick über den Flug- und Rollverkehr in seinem Verantwortungsbereich. Dabei ist die Abflugkontrolle besonders für die Gatebelegung wichtig, wobei für die Gatebelegungskontrolle die Darstellung des Andockvorganges, z.B. in Überlagerung der entsprechenden Flughafengebäudedarstellung, vorteilhaft ist.

Die jeweiligen Videodarstellungen, die vorzugsweise in Verbindung mit einer Positionsanzeige von Flugzeugen, um Flugzeugidentifikationen und gegebenenfalls zugehörigen ausgewählten Flugplandaten erweitert sind, werden gegebenenfalls um Fahrzeugidentifikationen ergänzt. Zur Herstellung der Identifikationssicherheit ist dabei ein Transpondersystem besonders vorteilhaft, wie es z.B. aus der erwähnten US-PS 5 262 784 zu ersehen ist. Die erfindungsgemäße MMI überlagert sowohl Flugzeugpositionen als auch sonstige Informationen, beides in der jeweils geeigneten Form, also z.B. als Rohvideo, als bearbeitetes Video, optisch oder durch Radar gewonnen und direkt oder alphanumerisch dargestellt.

Einzelheiten oder Ausschnitte der Darstellungen, Schaltzustände, Positionen etc. sind vorteilhafterweise vergrößert (gezoomt) darstellbar. So können vorteilhafterweise die genauen Positionen von Flugzeugen und gegebenenfalls Fahrzeugen im Verhältnis zu Einzellichtern, Stop bars, Sensoren etc. verdeutlicht werden. Die Zoom - und gegebenenfalls auch verkleinerten - Darstellungen können wahlweise auf Freiflächen angeordnet oder dem Grundbild überlagert werden.

Es ist weiterhin vorgesehen, daß Flug- und Fahrzeuge entsprechend ihrer augenblicklichen Position auf den Bewegungsflächen mit einer Kennzeichnung, in welcher Verantwortung sich das Flugzeug oder Fahrzeug befindet, darstellbar sind. So ist insbesondere für Großflughäfen, bei denen mehrere Controller für die Verkehrsleitung auf dem Flughafen zuständig sind, die Aufgabenteilung sofort erkennbar. Vorteilhafterweise wird die Darstellung, in welcher Verantwortung sich das Flugzeug oder Fahrzeug befindet, mit Übergaberoutinen für einen Verantwortungswechsel, z.B. in Listenform verbunden, wofür auf dem Bildschirm Bestätigungsvermerke und gegebenenfalls entsprechende Listenänderungen vorgesehen sind.

Von besonderem Vorteil ist die Anzeige von durch eine Recheneinrichtung kollisionsfrei geplanten Wegen (Routen) und ihre, gegebenenfalls auch automatische, Schalt- und Anzeigbarkeit. Entsprechende Vorgänge sind aus der bereits erwähnten US-PS 5 374 932 ersichtlich.

Spezielle Positionssignale auf dem Bildschirm, etwa "Stop bar crossed" erhöhen dabei die Kontrollsicherheit. Desgleichen die sofortige Flugplanbearbeitung auf der MMI. Auch Filter zur Ausblendung von zur Zeit irrelevanten Informationen, etwa im Apronbereich oder im Überflug-Controllbereich, erhöhen die Sicherheit der Verkehrsführung über die MMI weiter.

Auf Großflughäfen ist in der Regel eine Trennung der Kontrollfunktionen mit Übergaben in andere Verantwortungsbereiche üblich. Mit dem erfindungsgemäßen Großbildschirm besteht nun die Möglichkeit, insbesondere in verkehrsschwachen Zeiten, durch die Überlagerung und/oder die aufeinanderfolgende Darstellung von verschiedenen Karten, z.B. des Flughafenlayouts, von gezoomten Ausschnitten, des Koordinatensystems, sowie der für den Verkehr offenen und geschlossenen Bereiche, der empfohlenen Routen, der zugehörigen Listen, von Videobildern des Dockingvorganges etc. eine Verkehrsabwicklung durch nur einen Controller durchzuführen. Bei zunehmendem Verkehr wird dann die Überwachungs- und Kontrollarbeit auf mehrere Controllerpositionen übertragen.

Zusätzlich zu den Kontrollfunktionen ist vorteilhaft vorgesehen, daß die synthetischen Videos und Karten aufgabenspezifisch und/oder rechteabhängig (level of authorizition) veränderbar sind. Weiterhin, daß in Verbindung mit einer Recheneinheit aufgabenspezifische Speicherungen und die Ausgabe von unterschiedlichen Konfigurationen der dargestellten Einzelheiten möglich sind. So kann eine vorteilhafte Anpassung der MMI an geänderte Verhältnisse auf dem Flughafen, auf geänderte Routinen, Routineverläufe etc., mit direkter Kontrolle der Änderungsergebnisse durchgeführt werden. Auf der erfindungsgemäßen MMI sind also alle für den Betrieb eines Flughafens, auch eines Großflughafens, notwendigen Arbeitsschritte, die auf die Erstinstallation der Recheneinheit und ihre Software folgen, durchführbar.

Auch wichtige Zusatzinformationen sind auf der erfindungsgemäßen MMI mit anzeigbar, da eine bisher unerreicht große Darstellungsfläche zur Verfügung steht. Dies können z.B. Wettermeldungen (z.B. die Windrichtung, die Windgeschwindigkeit etc.) sein als auch Sichtweitenangaben und weitere Wetterinformationen.

Es versteht sich, daß der erfindungsgemäße Hauptarbeitsbildschirm mit weiteren Bildschirmen in Verbindung stehen kann, z.B. mit Bildschirmen, auf denen Angaben der Flugkontrollzentren wiedergegeben werden, um eine Vorausplanung des Verkehrs durchführen zu können. Diese Angaben eines zusätzlichen Bildschirmes können natürlich auch auf dem Hauptbildschirm, z.B. in einer Ecke, gezeigt werden. Insgesamt ergibt sich die Darstellungsmöglichkeit aller zur operationellen Verkehrsleitung notwendigen Informationen eines Großflughafens auf einem Bildschirm.

Die Einzelüberlagerungen, die jeweils nur für einen bestimmten Zeitraum benötigt werden, werden gegebenenfalls vorteilhaft nach einer vorherbestimmbaren Zeit wieder aufgehoben um den Grundzustand wieder herzustellen. Von diesem aus wird dann vorteilhaft das Bild wieder in der jeweils situationsbedingt benötigten Form aufgebaut.

Von besonderem Vorteil ist die Darstellung auch eines Alarmsignals, vorzugsweise in rot oder gelb, das über Sondersituationen Auskunft gibt. Gegebenenfalls kann hierfür auch eine Listendarstellung verwendet werden, aus der die einzelnen Zeiten des Auftretens der Sondersituationen, ihre Bearbeitungsdringlichkeit und ihr Bearbeitungszustand ersichtbar ist.

Zur Ausbildung der MMI ist vorgesehen, daß sie Touchelemente aufweist und/oder zumindest auf Teilen eines Rahmens oder einer Konsole, Schaltelemente zur Betätigung, Ergänzung und/oder Redundanzherstellung der durch Schalt(Touchelemente) abgegebenen Signale. Die Redundanzherstellung ist besonders wichtig, da auf einem Flughafen höchste Sicherheitsanforderungen gelten. Hierzu sind Touch- oder Schaltelemente, die sich im Normalsichtfeld des Controllers befinden, besonders geeignet, da er so die Sichtkontrolle auf das Flugfeld, die Taxiways etc. zu keiner Zeit zu unterbrechen braucht.

Der Bildschirm der MMI ist vorteilhaft als Plasma- oder Gasentladungsschirm ausgebildet, er kann jedoch ebenso als LCD-Schirm mit Hintergrundbeleuchtung oder als LED-Schirm ausgebildet sein. In allen diesen Techniken lassen sich Großbildschirm herstellen, wobei der Plasmabildschirm die höchste Auflösung hat. Entsprechende Plasmabildschirme mit der besonders vorteilhaften Bildschirmdiagonalen über 100 cm sind bereits aus dem TV-Bereich bekannt. Die Ausbildung als Touchscreen kann dabei derart erfolgen, daß über dem eigentlichen Bildschirm sensitive Sichten angeordnet sind, z.B. in Verbindung mit einer Glasscheibe oder einer Kunststoffschicht.

Von besonderem Vorteil bei sehr großen Dimensionen ist die Ausbildung des Bildschirms als projizierter Schirm, z.B. als ein durch Laser projizierter Schirm. Dann sind die erfindungsgemäßen Überlagerungen besonders leicht und brilliant herstellbar.

Der Bildschirm wird trotz seiner Größe vorteilhaft im Controller-Arbeitssichtfeld angeordnet, wobei es vorteilhaft ist, wenn er unter einem erheblichen, situationsbedingt veränderbaren, Winkel zur Vertikalrichtung angeordnet ist. So ergibt sich eine hinnehmbare Beeinträchtigung des Controller-Sichtfeldes. Ermöglicht wird die schräge Anordnung, vorteilhaft unter einem tagesverlaufsabhängigen Anstellwinkel, durch die Ausbildung als Flachbildschirm.

Für besondere Anforderungen auf einem Tower ist auch eine Deckenmontage möglich, hier wird dann eine Tastatur-Maus-Bedienung gewählt. Gegen störende Reflexionen sind Antireflexschichten vorgesehen. Desgleichen ist ein Störungsschutz gegen elektromagnetische Strahlung vorgesehen.

Für den Einsatz außerhalb englischsprachiger Länder ist von besonderem Vorteil, wenn die MMI eine mehrsprachige Angabe der einzelnen Namen, Arbeitsbegriffe etc. hat. Die MMI steht daher mit einem Wortspeicher in Verbindung, der eine Angabe in verschiedenen Sprachen erlaubt. Besonders günstig ist hierbei eine Ausbildung einmal in der Landessprache, einmal in der Sprache des Herstellers der auch die Wartungsarbeiten durchführt, damit dessen Personal in seiner jeweiligen Landessprache arbeiten kann und in englisch als der allgemeinen Sprache der Luftfahrt.

Die Erfindung wird anhand von Zeichnungen näher erläutert, aus denen, ebenso wie aus der Beschreibung und den Unteransprüchen, weitere erfinderische Einzelheiten entnommen werden können. Im einzelnen zeigen:
- FIG 1: Die beispielhafte Darstellung einer einfach ausgebildeten Start- und Landebahn mit Rollwegen und einem Vorfeldbereich,
- FIG 2: beispielhaft den Schaltzustand der Feuer vor Freigabe des Rollvorgangs,
- FIG 3: beispielhaft den Schaltzustand der Feuer nach Freigabe des Rollvorgangs,
- FIG 4: beispielhaft den Schaltzustand der Feuer und Stop bars am Startbahnende bei dichtem Verkehr,
- FIG 5: eine Übersicht über die wesentlichen übermittelten Informationen,
- FIG 6: die Karte eines Großflughafens im Großformat,
- FIG 7: eine Fensterdarstellung des Großflughafens aus FIG 6 und eine Ausschnittsvergrößerung, beide mit Flugzeugpositionen,
- FIG 8: eine Zoomdarstellung aus der Ausschnittsvergrößerung von FIG 7,
- FIG 9: eine Übersicht über einen kleineren Flughafen mit Controll-Funktionsblöcken,
- FIG 10: eine vergrößerte Darstellung des Flughafens aus FIG 9 mit Selektiv-Angaben,
- FIG 11: eine Zoomdarstellung der Feuer des Flughafens aus FIG 10 und
- FIG 12: bis 14 eine überlagerte Darstellung der einzelnen Runway-Lichter mit Ausschnittsangabe aus der Karte eines kleineren Flughafens.

In FIG 1 bezeichnet 1 eine Start- und Landebahn und 2 einen Taxiway. In der Start- und Landebahn 1 sind schaltbare Mittenleuchten 5 sowie weitere Unterflurfeuer 4 angeordnet, die sowohl weiß als auch rot oder gegebenenfalls grün abstrahlend ausgebildet sein können. In der Start- und Landebahn befindet sich weiterhin eine Leuchtenreihe 3, die z.B. rotleuchtend ausgebildet ist. Diese Leuchtenreihe gibt gegebenenfalls den Startvorgang frei. Der Taxiway 2 besitzt ebenfalls Mittenleuchten 6, die in verschiedenen Farben abstrahlen können. Auf dem Apronbereich 7 befinden sich weitere, nicht näher bezeichnete Feuer, die zum Teil Signalfunktionen haben. Feuer ohne Signalfunktionen sind nicht eingezeichnet. Auf der Start- und Landebahn 1 sowie auf dem Taxiway 2 befinden sich von Zeit zu Zeit Flugzeuge, deren Position durch Kreuze 8 und 9 beispielhaft gekennzeichnet ist. Während es sich bei der Darstellung des Runways und der Taxiways ebenso wie bei hier nicht gezeigten Gebäuden und gegebenenfalls der Flughafenumgebung um feste Eingaben für die Darstellung handelt, stammen die Positionen 8 und 9 der Flugzeuge aus einem Radarvideo, das der Darstellung des Flughafens vorteilhaft überlagert wird. Natürlich können Positionsbereiche in denen sich Flugzeuge befinden, auch durch Sensoren ermittelt werden, die an den Taxiways etc. installiert sind.

In FIG 2 bezeichnet 10 ein Flugzeug vor dem Rollen und 11 für den Piloten rotleuchtende Unterflurfeuer. Die Unterflurfeuer 12 leuchten grün, ebenso das Unterflurfeuer 13. Die Unterflurfeuer 14 leuchten weiß, während das Unterflurfeuer 15 grün und das Unterflurfeuer 16 einseitig grün und zur anderen Seite weiß leuchtet.

In FIG 3 ist der Signalzustand der Unterflurfeuer nach der Rollfreigabe dargestellt und der Pilot im Flugzeug 10 sieht die Feuer 13,14,15 und 16 jeweils grün, während die Feuer 11 nicht leuchten. So ergibt sich eine eindeutige, auf dem Bildschirm kontrollierbare, Signalisierung für den Piloten im Flugzeug 10, daß der Rollvorgang erfolgen kann.

In FIG 4 bezeichnet 20 ein Flugzeug am Ende der Start- und Landebahn, sowie 21 ein weiteres Flugzeug auf einem Taxiway. Auf den verschiedenen Taxiways sind die Taxiway-Mittelleuchten jeweils gegebenenfalls in Linien 22, 23 und 24 z.B. abschnittsweise grün leuchtend. So signalisieren sie den Piloten den vor ihnen liegenden Weg. Am Ende der einzelnen, zusammengeschalteten Reihen, befinden sich z.B. Stop bars 26, 27 und 28, die den Piloten in rot anzeigen, daß sie nur bis zu dieser Position rollen dürfen.

Weiterhin befinden sich gegebenenfalls in dem gezeigten Endteil der Start- und Landebahn mit den dort anschließenden Taxiways Sperrschilder 25, die ebenfalls erleuchtet sind sowie eingangsseitig Sensoren 29, deren Angaben Radaranzeigen ergänzen oder ersetzen können. Derartige Sensoren sind vorzugsweise als Mikrowellensensoren ausgebildet und erlauben bzw. steuern gegebenenfalls eine blockweise Schaltung der Unterflurfeuer, wie sie für Signale aus dem Eisenbahnverkehr bekannt ist.

Die vorstehenden Figuren zeigen einige Beispiele für die sichere Rollführung am Boden, wie sie erfindungsgemäß durch große Flachbildschirme überwacht und durchgeführt werden können. Dabei werden die bekannten Pulte mit einer Nachbildung der Flughafengeographie und einer Vielzahl von Schaltern ersetzt. Die bekannten Pulte arbeiteten mit Lichtwellenleitern oder Einzeldioden, gegebenenfalls auch mit kleinen Glühbirnen. In derartige Einrichtungen sind keine Radarvideos sowie zusätzliche Informationen über die Verkehrslage auf einem Flughafen übertragbar. Dies ist aber erfindungsgemäß durch die großen Darstellungsflächen, die insbesondere in Verbindung mit interaktionsfähigen Bildschirmen, wie Touchscreens o.ä. vorteilhaft sind, möglich.

In FIG 5 sind in 30 die wesentlichen Einzelheiten aufgeführt, die das synthetische Video enthält. Dem synthetischen Video werden vorteilhaft die Angaben aus dem Radarvideo überlagert, so daß die tatsächliche Information über die Position von Flugzeugen und oder gegebenenfalls Fahrzeugen aus dem synthetischen Video entnehmbar ist. 31 zeigt die beiden Arten von Sensoren, die auf unterschiedlichster Basis arbeiten können. Am wichtigsten sind die kooperativ arbeitenden Sensoren, die gleichzeitig die Flugzeugidentifikation verifizieren, z.B. durch Transponder. 32 zeigt die Grundzüge des Verkehrslenkungssystems am Boden und in der Luft, um eine sichere und einen glatten Verkehrsablauf garantierende Anweisung an die Flugzeuge zu geben. 33 zeigt Hilfsfunktionen, die insbesondere bei besonderen Vorfällen wichtig werden. In 34 sind die Komponenten angegeben, mit der die wesentliche Führung der Flugzeuge auf dem Runway und den Taxiways sowie im Vorfeldbereich erfolgt und in 36 die Dockingautomatisierung, die mit den verschiedensten Sensoren, vorzugsweise mit Zeilenkameras, die sich eines Mustervergleichs bedienen, aber auch mit Lasern, Mikrowellenempfängern etc., gegebenenfalls mit Unterstützung durch D-GPS etc., erfolgen kann. In 35 ist schließlich die Integration der unterschiedlichsten Daten, die in dem System zusammenfließen und auf dem Bildschirm zusammen mit den Informationen aus 30, 32, 34 und 36 darstellbar sind, angedeutet. Zur Sensorinformation zählt natürlich die Radarinformation, die Haupt-Informationsquelle eines Flughafens.

Es versteht sich, daß von dem erfindungsgemäßen System auch Gebrauch gemacht wird, wenn nicht alle der hier beschriebenen einzelnen Komponenten im System integriert sind, sondern als Stand alone-Systeme betrieben werden oder wenn auf einzelne Komponenten, etwa automatische Dockingsysteme, z.B. auf kleineren Flughäfen mit nur wenigen Parkpositionen, ganz verzichtet wird. Die Basis der integrierten Kontrolle von Flugzeugen und gegebenenfalls Fahrzeugen bleibt als erfindungsgemäße Lösung bestehen.

In FIG 6, dem Gesamtbild eines Großflughafens, bezeichnen 36 und 37 die Runways und 38 das eigentliche Flughafengebäude in der Mitte zwischen den Runways und den mit den Runways zusammenhängenden nicht näher bezeichneten Taxiways. Dieses Gesamtbild dient der Übersicht und insbesondere der Auswahl der Zoomabschnitte.

In FIG 7 bezeichnet 39 ein Fenster, hier in der linken oberen Ecke des Bildschirms angeordnet, mit einer stark verkleinerten Abbildung des Flughafens aus FIG 6. In dem Fenster befindet sich ebenfalls ein Feld für das Anklicken verschiedener Arbeitsfunktionen durch eine Maus. In das Fenster 39 können auch überlagerte Darstellungen von Flugzeugpositionen mit näheren Angaben überlagert werden; wegen der deutlicheren Lesbarkeit auf einem großen Bildschirm liegen dessen Vorteile auf der Hand. Neben dem Fenster 39 befindet sich eine vergrößerte Darstellung 41 eines Runway-Taxiway Ausschnitts, mit überlagerten Flugzeugpositionsangaben 42 und 43. In dieser Darstellung ist eine leichtere Auswahl für weitere Zoomdarstellungen möglich, als in dem Fenster 39.

FIG 8 schließlich zeigt die Zoomdarstellung einer Flugzeugposition, wobei das Flugzeug mit Identifikationsangaben versehen ist. Die Position des Flugzeuges ist durch einen Punkt 44 dargestellt, dem ein nachglühendes Feld überlagert werden kann. So kann der Weg des Flugzeuges besser verfolgt werden. Die Angabe, um welches Flugzeug es sich handelt, kann wie hier zu sehen, einzeilig sein, aber auch bis auf drei Zeilen erweitert werden. Dann sind alle ein Flugzeug betreffenden relevanten Informationen, wie Flugzeugtyp, Flugnummer, Rufzeichen etc. wiedergebbar, aber auch flughafenspezifische Daten, wie die Gatenummer und die Kategorie, in die das Flugzeug einzuordnen ist.

Aus FIG 9 ist die schematisierte Ansicht einer Flughafenkarte für einen kleineren Flughafen ersichtlich. Die Darstellung und die Bedienfenster sind derart, daß eine Touch-Bedienung möglich ist. Die Darstellung kann in der Landessprache, in englisch oder einer beliebigen anderen Sprache erfolgen. Der Flughafen besitzt nur eine Runway 45. Die übrigen, aeronautisch wichtigen Angaben sind der Darstellung zu entnehmen.

Die Darstellung in FIG 10 zeigt bereits eine höhere Auflösung und weist Bedienfelder auf, die eine Auswahl der einzelnen Runwayteile und Taxiways erlauben. Die beiden Runwayteile sind mit 46 und 47 bezeichnet und entsprechen den Angaben in den Bedienfeldern Runway 16 und Runway 34. Die Stop bars sind mit ST1 bis ST5 bezeichnet. Auch bei dieser Darstellung ist ein Zooming zur Kontrolle der einzelnen Lichter möglich, wie FIG 11 beispielhaft zeigt. Die einzelnen Lichter sind in FIG 11 mit 48 bezeichnet. Aus der entsprechenden Vergrößerung ist auch deutlich der Einzelschaltzustand der Lichter zu ersehen. Eine überlagerte Darstellung eines Flugzeugs ist möglich.

Die Figuren 12 bis 14 zeigen schließlich vergrößerte (gezoomte) Einzelheiten eines kleinen Flughafens, dessen Grundfiguration aus dem überlagerten Bild am Fuß der gezoomten Darstellung zu ersehen ist. Um die genaue Lage des jeweiligen Ausschnitts darzustellen, ist in die gezoomte Darstellung ein Plan des Flughafens mit Angabe des Zoomausschnitts eingegeben. So zeigt FIG 12 den Zoomausschnitt 49 mit Schaltdarstellung der einzelnen Lichter, FIG 13 den Zoomausschnitt 50, ebenfalls mit vergrößerten Darstellung der einzelnen Lichter und FIG 14 den Zoomausschnitt 51 ebenso mit vergrößerter Darstellung der einzelnen Lichter. Aus der vergrößerten Darstellung der einzelnen Lichter ist in den Abbildungen 12 bis 14 auch der jeweilige Schaltzustand, ein Ausfall etc. zu ersehen. Besonders vorteilhaft ist eine Überlagerung der Flugzeugposition in den Abschnitten 49, 50 und 51, die hier nur beispielhaft dargestellt sind. Zwischen den dargestellten Abschnitten liegen weitere, nicht im einzelnen gezeigte, Abschnitte.

Unabhängig davon, ob es sich um kleine oder größere oder sogar Großflughäfen handelt, ist die erfindungsgemäße MMI in der Lage, alle für die operationelle Leitung eines Flughafens notwendigen Informationen in einer eine völlige Informationssicherheit ergebenden Ausbildung zu liefern. Obwohl die Towercontroller mit den bisherigen, relativ kleinen Bildschirmen bereits gute Arbeiten leisten konnten, ergibt sich überraschenderweise, daß durch eine wesentliche Vergrößerung des Bildschirms und insbesondere eine Ausbildung als Flachbildschirm, ein weiterer Sicherheitsgewinn, eine Verbesserung der Rollführung und eine insgesamt bessere operationelle Leitung eines Flughafens erreichbar ist. Eine Voraussetzung dafür ist insbesondere die Überlagerung der unterschiedlichen benötigten Informationen auf einer relativ großen Fläche, die die MMI durch bekannte Techniken (Fenster und Menüführung) vorzugsweise unter Benutzung von Windows NT und einer Radarvideoerzeugung, ausführbar nach dem Verfahren der Firma HITT, Holland, in üblicher Form möglich macht.

## Patentansprüche

1. Mensch-Maschine-Schnittstelle für Flughafen-Verkehrskontrollzwecke zur sicheren Rollführung und/oder Abflug-Anflugkontrolle auf einem Flughafen, auf der Vorgänge und Zustände auf dem Flughafen darstellbar und interaktiv beeinflußbar sind, und von einer Recheneinrichtung kollisionsfrei geplante Wege schalt- und anzeigbar sind, **dadurch gekennzeichnet, daß** sie einen flachen Touchscreen enthält, der bei Sonnenlicht benutzbar ist, wozu er eine zusätzliche Booster-Lichtquelle aufweist, und wobei Touchfelder auf dem Touchscreen die Bedienung von Kontrolleinrichtungen in Form von Stoppbars und Flugfeldfeuern eines Flughafens ermöglichen, um so eine Verkehrsführung auf den Flughafen zu erreichen und wobei der Touchscreen Zoomdarstellungen erlaubend ausgebildet ist.

2. Mensch-Maschine-Schnittstelle nach Anspruch 1, **dadurch gekennzeichnet, daß** der Touchscreen mit einer Tastatur verbunden ist, über die in Verbindung mit einer Maus punktgenau Befehle eingebbar sowie Angaben und Darstellungen größenmäßig veränderbar sind.

3. Mensch-Maschine-Schnittstelle nach Anspruch 1 oder 2, **dadurch gekennzeichnet, daß** auf ihr Menüs und Fenster darstellbar sind, die über eine Tastatur ergänzt und verändert sowie in Windows-Technik mit Hilfe einer Maus aufgerufen und auch positioniert werden können.

4. Mensch-Maschine-Schnittstelle nach einem der vorhergehenden Ansprüche, **dadurch gekennzeichnet, daß** auf dem Touchscreen die Bewegungsflächen der Flug- und/oder Fahrzeuge auf einem Flughafen als bearbeitetes Video dargestellt werden können.

5. Mensch-Maschine-Schnittstelle nach Anspruch 4, **dadurch gekennzeichnet, daß** die Darstellung der Flug- und/oder Fahrzeuge einem Radarrohvideo oder einem bearbeiteten Video überlagert werden kann.

6. Mensch-Maschine-Schnittstelle nach Anspruch 4 oder 5, **dadurch gekennzeichnet, daß** Flugzeuge, die sich im Anflug befinden, alphanumerisch aufgelistet und die gebildeten Listen auf freien Flächen des Touchscreens dargestellt werden können.

7. Mensch-Maschine-Schnittstelle nach einem der Ansprüche 4. bis 6, **dadurch gekennzeichnet, daß** Flugzeuge, die vor kurzer Zeit den Flughafen verlassen haben, alphanumerisch aufgelistet und die gebildeten Listen auf freien Flächen des Touchscreens dargestellt werden können.

8. Mensch-Maschine-Schnittstelle nach einem der vorhergehenden Ansprüche, **dadurch gekennzeichnet, daß,** in überlagerter Video-Darstellung in Verbindung mit einer Positionsanzeige von Flugzeugen, Flugzeugidentifikationen und zugehörige ausgewählte Flugplandaten anzeigbar sind, sowie auch Fahrzeugidentifikationen mittels Transpondertechnik.

9. Mensch-Maschine-Schnittstelle, nach einem der Ansprüche 4 bis 8, **dadurch gekennzeichnet, daß** Einzelheiten oder Ausschnitte der Darstellungen oder Schaltzustände oder Positionen vergrößert darstellbar sind.

10. Mensch-Maschine-Schnittstelle nach einem der vorhergehenden Ansprüche, **dadurch gekennzeichnet, daß** Flug- und Fahrzeuge entsprechend ihrer augenblicklichen Position auf den Bewegungsflächen darstellbar sind, wobei eine Kennzeichnung, in welcher Verantwortung sich das Flug- oder Fahrzeug befindet, hinzufügbar ist.

11. Mensch-Maschine-Schnittstelle nach einem der Ansprüche 4 bis 10, **dadurch gekennzeichnet, daß** Leiteinrichtungen für die Flugzeuge, wie Stop bars oder Guidance lights oder Mittellinienabschnitte angezeigt und einzeln oder gruppenweise geschaltet werden können.

12. Mensch-Maschine-Schnittstelle nach einem der vorhergehenden Ansprüche, **dadurch gekennzeichnet, daß** spezielle Positionssignale wie "Stop bar crossed" durch Sensorsignale beeinflußt ausgebbar sind.

13. Mensch-Maschine-Schnittstelle nach einem der Ansprüche 1 bis 3, **dadurch gekennzeichnet, daß** auf ihr Flugplanbearbeitungen durchführbar sind.

14. Mensch-Maschine-Schnittstelle nach einem der Ansprüche 1 bis 3, **dadurch gekennzeichnet, daß** sie Filter zur Ausblendung zur Zeit irrelevanter Informationen aufweist.

15. Mensch-Maschine-Schnittstelle nach einem der Ansprüche 1 bis 4, **dadurch gekennzeichnet, daß** auf ihr ein Rohvideo wie ein Radar- oder TV-Video mit zoombaren Einzelheiten dargestellt werden kann, wobei das TV-Video die Docking Positionen erfaßt.

16. Mensch-Maschine-Schnittstelle; nach einem der Ansprüche 1 bis 4, **dadurch gekennzeichnet, daß** sie Schaltmittel wie Touchelemente oder Tastatur oder Maus aufweist und auf ihr ein synthetisches Video mit Darstellung der möglichen Wege für Flugzeuge, oder Position schaltbarer Hinweismittel sowie von Flugzeugpositionen und Routen erzeugbar ist.

17. Mensch-Maschine-Schnittstelle nach Anspruch 16, **dadurch gekennzeichnet, daß** auf ihr verschiedene Karten des Flughafenlayouts oder des Koordinatensystems oder der für den Verkehr offenen und geschlossenen Bereiche anzeigbar und transparent oder abdeckend konfiguriert überlagerbar sind.

18. Mensch-Maschine-Schnittstelle nach Anspruch 16 oder 17, **dadurch gekennzeichnet, daß** die synthetischen Videos und Karten aufgabenspezifisch und/oder rechteabhängig veränderbar sind.

19. Mensch-Maschine-Schnittstelle nach einem der vorhergehenden Ansprüche, **dadurch gekennzeichnet, daß** Wettermeldungen wie Windrichtung oder -geschwindigkeit oder RVR anzeigbar sind.

20. Mensch-Maschine-Schnittstelle nach einem der vorhergehenden Ansprüche, **dadurch gekennzeichnet, daß** in Verbindung mit einer Recheneinheit aufgabenspezifische Speicherungen und die Ausgabe von unterschiedlichen Konfigurierungen der Darstellungen möglich sind.

21. Mensch-Maschine-Schnittstelle nach einem der vorhergehenden Ansprüche, **dadurch gekennzeichnet, daß** sie eine integrierte Darstellung der zur operationellen Verkehrsleitung notwendigen Informationen auf einem Bildschirm ermöglicht.

22. Mensch-Maschine-Schnittstelle nach Anspruch 21, **dadurch gekennzeichnet, daß** sie in Verbindung mit einem weiteren Bildschirm steht, auf dem Flugzeuge, die sich nicht auf dem Flughafen, jedoch in direktem Verantwortungsbereich der Flughafenkontrolle befinden, konfigurierbar sowohl synthetisiert als auch als Rohvideo angezeigt werden können, wobei diese Darstellung auf den Hauptbildschirm übernommen werden kann.

23. Mensch-Maschine-Schnittstelle nach einem der vorhergehenden Ansprüche, **dadurch gekennzeichnet, daß** sie nach einer vorherbestimmbaren Zeit aus einem bestimmten Anzeigestatus in einen Grundstatus zurückkehrend ausgebildet ist.

24. Mensch-Maschine-Schnittstelle nach einem der vorhergehenden Ansprüche, **dadurch gekennzeichnet, daß** ein Alarmsignal in rot oder gelb anzeigbar ist, über das Sondersituationen oder ausgefallene Teile der Flughafeneinrichtungen erkennbar sind, in Form einer zeitlich geordneten Listendarstellung.

25. Mensch-Maschine-Schnittstelle nach einem der vorhergehenden Ansprüche, **dadurch gekennzeichnet, daß** auf ihr Maintenance-Informationen oder Maintenance-Listen darstellbar sind.

26. Mensch-Maschine-Schnittstelle nach einem der Ansprüche 1 bis 4, **dadurch gekennzeichnet, daß** sie Touchelemente aufweist und/oder zumindest auf Teilen eines Rahmens oder auf einer Konsole Schaltelemente zur Betätigung oder Ergänzung und/oder Redundanzherstellung der durch die Touchelemente abgegebenen Signale aufweist.

27. Mensch-Maschine-Schnittstelle nach einem der Ansprüche 1 bis 4 oder 26, **dadurch gekennzeichnet, daß** der Touchscreen als Plasma- oder Gasentladungsschirm ausgebildet ist.

28. Mensch-Maschine-Schnittstelle nach einem der Ansprüche 1 bis 4 oder 26, **dadurch gekennzeichnet, daß** der Touchscreen als LCD-Schirm mit Hintergrundbeleuchtung ausgebildet ist.

29. Mensch-Maschine-Schnittstelle nach einem der Ansprüche 1 bis 4 oder 26, **dadurch gekennzeichnet, daß** der Touchscreen als LED-Schirm ausgebildet ist.

30. Mensch-Maschine-Schnittstelle nach einem der Ansprüche 1 bis 4 oder 26, **dadurch gekennzeichnet, daß** der Touchscreen als durch Laser projizierter Schirm ausgebildet ist..

31. Mensch-Maschine-Schnittstelle nach einem der vorhergehenden Ansprüche, **dadurch gekennzeichnet, daß** der Touchscreen im Controller-Arbeitssichtfeld mit verstellbarer Neigung anordenbar ausgebildet ist.

32. Mensch-Maschine-Schnittstelle nach einem der Ansprüche 1 bis 30, **dadurch gekennzeichnet, daß** sie oberhalb des Controller-Sichtfeldes im Deckenbereich des Towers anordenbar und über einen Pointer bedienbar ausgebildet ist.

33. Mensch-Maschine-Schnittstelle nach einem der Ansprüche 29 bis 32, **dadurch gekennzeichnet, daß** sie als tageslichttaugliche große Darstellungsfläche, entspiegelt oder mit einer Antireflexschicht versehen sowie gegenüber elektromagnetischen Störungen geschützt und redundanzfähig ausgebildet ist.

34. Mensch-Maschine-Schnittstelle nach einem der vorhergehenden Ansprüche, **dadurch gekennzeichnet, daß** sie multilingual anzeigend und Angaben in der Landessprache des Anwenders oder des Herstellers und in Englisch anzeigend, ausgebildet ist.

## Claims

1. Man-machine interface for airport traffic control purposes for safe taxiing and/or departure-approach control at an airport, on which processes and states at the airport can be displayed and can be influenced interactively, and routes planned to avoid collisions can be switched and displayed by a computer facility, **characterized in that** it contains a flat touch screen which is usable in sunlight, for which purpose it has an additional booster light source, with touch fields on the touch screen allowing the operation of control facilities in the form of stop bars and airfield lighting at an airport, in order thus to achieve traffic control at the airport, and the touch screen being designed to permit zoom displays.

2. Man-machine interface according to Claim 1, **characterized in that** the touch screen is connected to a keyboard via which, and in conjunction with a mouse, commands can be entered at precise points and details and displays can be changed in terms of their size.

3. Man-machine interface according to Claim 1 or 2, **characterized in that** said man-machine interface can be used to display menus and windows which are completed and changed via a keyboard, and can be called up as well as positioned using Windows technology using a mouse.

4. Man-machine interface according to one of the preceding claims, **characterized in that** the movement areas for aircraft and/or vehicles at an airport can be displayed on the touch screen as processed video.

5. Man-machine interface according to Claim 4, **characterized in that** the display of the aircraft and/or vehicles can be superimposed on a raw radar video or a processed video.

6. Man-machine interface according to Claim 4 or 5, **characterized in that** aircraft on the approach are listed alphanumerically and the lists formed can be displayed on free areas of the touch screen.

7. Man-machine interface according to one of Claims 4 to 6, **characterized in that** aircraft which have recently left the airport are listed alphanumerically and the lists formed can be displayed on free areas of the touch screen.

8. Man-machine interface according to one of the preceding claims, **characterized in that** aircraft identifications and associated selected flight plan data can be displayed on a superimposed video display and in conjunction with a position indication for aircraft, and vehicle identification as well, using a transponder technique.

9. Man-machine interface, according to one of Claims 4 to 8, **characterized in that** details or sections of displays or switching states or positions can be displayed enlarged.

10. Man-machine interface according to one of the preceding claims, **characterized in that** aircraft and vehicles can be displayed on the basis of their instantaneous position on the movement areas, with the capability to add an identification of the responsibility for the aircraft or vehicle.

11. Man-machine interface according to one of Claims 4 to 10, **characterized in that** guidance facilities for aircraft, such as stop bars or guidance lights or centreline sections can be displayed and can be switched individually or in groups.

12. Man-machine interface according to one of the preceding claims, **characterized in that** specific position signals such as "stop bar crossed" can be output influenced by sensor signals.

13. Man-machine interface according to one of Claims 1 to 3, **characterized in that** flight plan processing actions can be carried out on said man-machine interface.

14. Man-machine interface according to one of Claims 1 to 3, **characterized in that** said man-machine interface has filters for masking out information which is irrelevant at the moment.

15. Man-machine interface according to one of Claims 1 to 4, **characterized in that** raw video, such as a radar or TV video, can be displayed on it with details which can be zoomed to, and with the TV video covering the docking positions.

16. Man-machine interface according to one of Claims 1 to 4, **characterized in that** it has switching means such as touch elements or a keyboard or a mouse and a synthetic video displaying the possible routes for aircraft, or the position of switchable information aids as well as aircraft positions and routes, can be produced on said man-machine interface.

17. Man-machine interface according to Claim 16, **characterized in that** various charts or maps of the airport layout or of the coordinate system or of the areas which are open and closed for traffic can be displayed and superimposed, configured transparently or as a covering, on said man-machine interface.

18. Man-machine interface according to Claim 16 or 17, **characterized in that** the synthetic videos and charts or maps can be changed to match the task and/or the level of authorization.

19. Man-machine interface according to one of the preceding claims, **characterized in that** weather reports such as wind direction or wind speed or RVR can be displayed.

20. Man-machine interface according to one of the preceding claims, **characterized in that** it is possible to carry out save operations matched to the task and to output various configurations of the displays in conjunction with a computer unit.

21. Man-machine interface according to one of the preceding claims, **characterized in that** said man-machine interface allows an integrated display on a screen of the information required for operational traffic management.

22. Man-machine interface according to Claim 21, **characterized in that** said man-machine interface is connected to a further screen, on which aircraft, which are not at the airport but are in the direct responsibility of the airport control, can be displayed configurably as well as in synthesized form and as raw video, with the capability to transfer this display to the main screen.

23. Man-machine interface according to one of the preceding claims, **characterized in that** said man-machine interface is designed to revert from a specific display status to a basic status after a time which can be predetermined.

24. Man-machine interface according to one of the preceding claims, **characterized in that** an alarm signal can be displayed in red or yellow, via which special situations or parts of airport facilities which have failed can be identified, in the form of a list display organized by time.

25. Man-machine interface according to one of the preceding claims, **characterized in that** maintenance information or maintenance lists can be displayed on said man-machine interface.

26. Man-machine interface according to one of Claims 1 to 4, **characterized in that** said man-machine interface has touch elements and/or, at least on parts of a frame or on a console, switching elements for operating or supplementing and/or producing redundancy of the signals emitted by the touch elements.

27. Man-machine interface according to one of Claims 1 to 4 or 26, **characterized in that** the touch screen is designed as a plasma screen or gas-discharge screen.

28. Man-machine interface according to one of Claims 1 to 4 or 26, **characterized in that** the touch screen is designed as an LCD screen with background lighting.

29. Man-machine interface according to one of Claims 1 to 4 or 26, **characterized in that** the touch screen is designed as an LED screen.

30. Man-machine interface according to one of Claims 1 to 4 or 26, **characterized in that** the touch screen is designed as a screen with laser projection.

31. Man-machine interface according to one of the preceding claims, **characterized in that** the touch screen is designed such that it can be arranged in the controller's working field of view, with an adjustable inclination.

32. Man-machine interface according to one of Claims 1 to 30, **characterized in that** said man-machine interface is designed such that it can be arranged above the controller's field of view in the ceiling area of the tower, and can be operated using a pointer.

33. Man-machine interface according to one of claims 29 to 32, **characterized in that** said man-machine interface is designed as a large display area which is suitable for use in daylight, in a non-reflective manner or provided with a non-reflective coating, as well as being protected against electromagnetic interference, and with a redundancy capability.

34. Man-machine interface according to one of the preceding claims, **characterized in that** said man-machine interface is designed to produce multilingual displays, and is designed to display details in the national language of the user or of the manufacturer, and in English.

## Revendications

1. Interface homme-machine pour le contrôle de la circulation sur un aéroport, qui est destinée au guidage sûr de roulages et/ou au contrôle sûr de décollages et d'atterrissages sur un aéroport et sur laquelle des opérations et des états concernant l'aéroport peuvent être représentés et peuvent être influencés de manière interactive et des trajets planifiés sans collision par un système informatique peuvent être commutés et affichés, **caractérisée par le fait qu'**elle contient un écran plat tactile qui peut être utilisé à la lumière du soleil, ce pour quoi il comporte une source lumineuse amplificatrice supplémentaire, des champs tactiles sur l'écran tactile permettant la commande de dispositifs de contrôle sous la forme de barrières d'arrêt et de feux de terrain d'aviation d'un aéroport pour avoir ainsi un guidage de la circulation sur l'aéroport et l'écran tactile étant conçu de manière à permettre des représentations zoomées.

2. Interface homme-machine selon la revendication 1, **caractérisée par le fait que** l'écran tactile est relié à un clavier par l'intermédiaire duquel des instructions peuvent être entrées point par point en relation avec une souris et des dimensions d'indications et de présentations peuvent être modifiées.

3. Interface homme-machine selon la revendication 1 ou 2, **caractérisée par le fait que** des menus et des fenêtres peuvent être représentés dessus, lesquels menus et fenêtres peuvent être complétés et modifiés par l'intermédiaire d'un clavier ainsi que appelés et positionnés à l'aide d'une souris selon la technique Windows.

4. Interface homme-machine selon l'une des revendications précédentes, **caractérisée par le fait que** les aires de mouvements des avions et/ou véhicules sur un aéroport peuvent être représentées sous forme de vidéo traitée sur l'écran tactile.

5. Interface homme-machine selon la revendication 4, **caractérisée par le fait que** la représentation des avions et/ou véhicules peut être superposée à une vidéo radar brute ou à une vidéo traitée.

6. Interface homme-machine selon la revendication 4 ou 5, **caractérisée par le fait que** des avions qui sont en approche sont énumérés sous forme de listes alphanumériques et que les listes formées peuvent être représentées sur des surfaces libres de l'écran tactile.

7. Interface homme-machine selon l'une des revendications 4 à 6, **caractérisée par le fait que** des avions qui ont quitté l'aéroport depuis peu de temps sont énumérés sous forme de listes alphanumériques et que les listes formées peuvent être représentées sur des surfaces libres de l'écran tactile.

8. Interface homme-machine selon l'une des revendications précédentes, **caractérisée par le fait que**, avec une représentation vidéo superposée, des identificateurs d'avions et des données de plan de vol sélectionnées associées peuvent être affichés en relation avec une indication de position d'avions, de même des identifications de véhicules au moyen d'une technique à transpondeurs.

9. Interface homme-machine selon l'une des revendications 4 à 8, **caractérisée par le fait que** des détails ou extraits des représentations, des états de commutation ou des positions peuvent être représentés agrandis.

10. Interface homme-machine selon l'une des revendications précédentes, **caractérisée par le fait que** des avions et des véhicules peuvent être représentés sur les aires de mouvements selon leur position momentanée, un indicateur pouvant être ajouté pour préciser dans quelle zone de responsabilité l'avion ou le véhicule se trouve.

11. Interface homme-machine selon l'une des revendications 4 à 10, **caractérisée par le fait que** des dispositifs de guidage pour les avions, par exemple des barrières d'arrêt ou des feux lumineux d'approche ou des tronçons d'axe central de piste, peuvent être affichés et commutés isolément ou par groupes.

12. Interface homme-machine selon l'une des revendications précédentes, **caractérisée par le fait que** des signaux de position spéciaux tels que "barrière d'arrêt traversée" peuvent être fournis, influencés par des signaux de capteurs.

13. Interface homme-machine selon l'une des revendications 1 à 3, **caractérisée par le fait que** des traitements de plan de vol peuvent être effectués dessus.

14. Interface homme-machine selon l'une des revendications 1 à 3, **caractérisée par le fait qu'**elle comporte des filtres pour masquer des informations actuellement non déterminantes.

15. Interface homme-machine selon l'une des revendications 1 à 4, **caractérisée par le fait qu'**une vidéo brute telle que vidéo radar ou vidéo de télévision avec détails pouvant être zoomés peut être représentée dessus, la vidéo de télévision détectant les positions de garage.

16. Interface homme-machine selon l'une des revendications 1 à 4, **caractérisée par le fait qu'**elle comporte des moyens de commutation, tels que des éléments tactiles, des claviers ou des souris, et qu'une vidéo de synthèse avec représentation des trajets possibles pour des véhicules, des positions de moyens de signalisation commutables ainsi que des positions et itinéraires de véhicules peut être produite dessus.

17. Interface homme-machine selon la revendication 16, **caractérisée par le fait que** différentes cartes de la configuration de l'aéroport ou du système de coordonnées ou des zones ouvertes ou fermées à la circulation peuvent être affichées et superposées dessus, configurées de manière à être transparentes aux précédentes ou de manière à recouvrir les précédentes.

18. Interface homme-machine selon la revendication 16 ou 17, **caractérisée par le fait que** les vidéos et cartes de synthèse peuvent être modifiées de manière spécifique aux tâches et/ou en fonction des autorisations.

19. Interface homme-machine selon l'une des revendications précédentes, **caractérisée par le fait que** les informations météorologiques telles que le sens du vent ou sa vitesse ou la portée visuelle de piste RVR peuvent être affichées.

20. Interface homme-machine selon l'une des revendications précédentes, **caractérisée par le fait que** des mémorisations spécifiques aux tâches et la sortie de différentes configurations des représentations sont possibles en relation avec un ordinateur.

21. Interface homme-machine selon l'une des revendications précédentes, **caractérisée par le fait qu'**elle permet une représentation intégrée, sur un écran, des informations nécessaires au guidage opérationnel de la circulation.

22. Interface homme-machine selon la revendication 21, **caractérisée par le fait qu'**elle est en relation avec un autre écran sur lequel des avions qui ne se trouvent pas sur l'aéroport mais qui se trouvent dans la zone de responsabilité directe du contrôle de l'aéroport peuvent être indiqués de manière configurable, aussi bien sous forme de synthèse que sous forme de vidéo brute, cette représentation pouvant être reprise sur l'écran principal.

23. Interface homme-machine selon l'une des revendications précédentes, **caractérisée par le fait qu'**elle est conçue pour, après un certain temps pouvant être défini au préalable, revenir d'un état d'affichage donné à un état de base.

24. Interface homme-machine selon l'une des revendications précédentes, **caractérisée par le fait qu'**un signal d'alerte en rouge ou en orange peut être affiché, signal par l'intermédiaire duquel des situations particulières ou des parties inutilisées des installations aéroportuaires sont reconnaissables, sous la forme d'une représentation par liste chronologique.

25. Interface homme-machine selon l'une des revendications précédentes, **caractérisée par le fait que** des informations de maintenance ou des listes de maintenance peuvent être représentées dessus.

26. Interface homme-machine selon l'une des revendications 1 à 4, **caractérisée par le fait qu'**elle comporte des éléments tactiles et/ou, au moins sur des parties d'un cadre ou sur une console, des éléments de commutation pour actionner ou compléter et/ou établir une redondance des signaux fournis par les éléments tactiles.

27. Interface homme-machine selon l'une des revendications 1 à 4 ou 26, **caractérisée par le fait que** l'écran tactile est conçu comme un écran à plasma ou un écran à décharge de gaz.

28. Interface homme-machine selon l'une des revendications 1 à 4 ou 26, **caractérisée par le fait que** l'écran tactile est conçu comme un écran LCD avec éclairage de fond.

29. Interface homme-machine selon l'une des revendications 1 à 4 ou 26, **caractérisée par le fait que** l'écran tactile est conçu comme un écran LED.

30. Interface homme-machine selon l'une des revendications 1 à 4 ou 26, **caractérisée par le fait que** l'écran tactile est conçu comme un écran à projection laser.

31. Interface homme-machine selon l'une des revendications précédentes, **caractérisée par le fait que** l'écran tactile est conçu de manière à pouvoir être disposé avec une inclinaison réglable dans le champ visuel de travail des contrôleurs.

32. Interface homme-machine selon l'une des revendications 1 à 30, **caractérisée par le fait qu'**elle est conçue de manière à pouvoir être disposée au-dessus du champ visuel des contrôleurs dans la zone de plafond de la tour et de manière à pouvoir être commandée par l'intermédiaire d'un pointeur.

33. Interface homme-machine selon l'une des revendications 29 à 32, **caractérisée par le fait qu'**elle est conçue comme une grande surface de présentation supportant la lumière naturelle, atténuant les reflets ou munie d'une couche antireflet ainsi que protégée contre des parasites électromagnétiques et éventuellement redondante.

34. Interface homme-machine selon l'une des revendications précédentes, **caractérisée par le fait qu'**elle est conçue avec un affichage multilingue et des indications dans la langue nationale de l'utilisateur ou du fabricant et en anglais.
